# FASCICULE DE BREVET EUROPEEN

(11) **EP 0 887 027 B1**
(45) Date de publication et mention de la délivrance du brevet: **04.09.2002**
(21) Numéro de dépôt: 98110786.5
(22) Date de dépôt: 12.06.1998
(51) Int. Cl.: A43B 5/00, A43B 7/22, A43B 13/12

(54) **Semelle multicouche couplée à un renfort de la tige de la chaussure**
Mehrschichtige Sohle angeordnet an einem Versteifungselement für den Schuhoberteil
Multilayer sole coupled to a reinforcement of the shoe upper

(30) Priorité: 27.06.1997 FR 9708555
(43) Date de publication de la demande: 30.12.1998
(73) Titulaire: Salomon S.A., 74370 Metz-Tessy (FR)
(72) Inventeur: Cretinon, Frédéric, 74370 Metz-Tessy (FR)

(56) Documents cités:
- EP-A- 0 748 596
- CA-A- 1 249 930
- DE-U- 9 213 747
- DE-U- 9 215 048
- FR-A- 1 333 545
- US-A- 5 317 820

## Description

La présente invention est relative aux chaussures dont le semelage est réalisé suivant une structure stratifiée présentant plusieurs couches remplissant respectivement des fonctions distinctes et se rapporte en particulier au couplage d'un élément de renfort de la tige avec l'une des couches du semelage.

Des chaussures de ce type sont décrites dans le brevet US 5 317 820 et la demande de brevet EP 748 596. Plus précisément, dans l'exemple du brevet US 5 317 820, l'élément de renfort de la tige de la chaussure est couplé à un semelage qui comporte, du bas vers le haut :
- une couche d'usure en caoutchouc qui vient au contact du sol,
- une couche intermédiaire, en caoutchouc, présentant un rebord latéral qui s'étend vers l'arrière pour le maintien du talon de l'utilisateur,
- et une autre couche supérieure semi-rigide, en matériau plastique, qui s'étend en correspondance de la surface plantaire du pied de l'utilisateur.

Selon la construction décrite et enseignée, c'est de cette dernière couche supérieure en matériau plastique qu'est issu l'élément de renfort constitué de deux supports latéraux remontants sur les flancs de la tige de la chaussure.

Grâce à cette structure, la couche supérieure semi-rigide, qui constitue le nerf de la semelle, peut être sollicitée à varier de position par rapport au sol en fonction des efforts appliqués sur la tige à l'aide des supports latéraux qui forment l'élément de renfort de celle-ci. Cet élément de renfort soutient par conséquent les efforts subis par la tige, en cours d'usage notamment, et les transmet directement au semelage de la chaussure par la couche supérieure semi-rigide dont il est issu, et vice versa.

En fait, en réalisant le couplage de l'élément de renfort avec la couche supérieure semi-rigide, la tige et le semelage sont rendus interdépendants ce qui améliore la tenue latérale du pied de l'utilisateur dans la chaussure, et donc la stabilité du pied chaussé. Cependant, l'efficacité de ce couplage se révèle aléatoire, voire au moins insuffisante, pour obtenir une bonne adhérence et un accrochage efficace car la rigidité obtenue au niveau de la couche d'usure qui vient au contact du sol, soit au niveau de l'interface semelage-sol, est non seulement fonction des propriétés mécaniques de la couche supérieure semi-rigide avec son renfort, mais également fonction des propriétés mécaniques de la couche intermédiaire en caoutchouc qui s'interpose entre elle et la couche d'usure. S'agissant d'une couche intermédiaire en caoutchouc, donc amortissante par nature, qui ajoute par ailleurs de l'épaisseur de matière au semelage du côté le plus éloigné de la surface plantaire du pied de l'utilisateur, il se produit une dispersion importante des chocs et contraintes à son niveau, ainsi que des déformations élastiques qui ont une influence néfaste sur la tenue latérale du pied escomptée à l'aide de l'élément de renfort, et donc sur la stabilité lors de l'impact du semelage avec le sol. La précision des appuis du semelage avec le sol s'en trouve aussi altérée.

En outre, un autre inconvénient réside dans le fait que la couche supérieure semi-rigide est située immédiatement en vis-à-vis de la surface plantaire du pied de l'utilisateur.

En effet, dans une telle disposition où les appuis du pied s'effectuent directement sur une surface relativement dure, les compressions répétées que ce dernier subit à l'endroit de ses appuis pendant l'usage de la chaussure occasionnent souvent des sensations douloureuses, voire des micro traumatismes, se traduisant par exemple par des échauffements, des ampoules, des crampes,...etc.

Dans l'exemple de la demande de brevet EP 748 596, la chaussure décrite et enseignée diffère de celle qui vient d'être exposée précédemment essentiellement par le fait que le semelage n'a pas de couche supérieure amortissante, ou couche confort, entre la couche supérieure semi-rigide qui est munie de l'élément de renfort et la couche d'usure qui vient au contact du sol. En fait, la chaussure comporte, d'une part, un semelage réalisé selon une structure stratifiée présentant plusieurs couches remplissant respectivement des fonctions distinctes, soit au moins une couche d'usure et une couche nerf, et d'autre part, un élément de renfort de sa tige qui est couplé à celle des couches dudit semelage qui constitue sa couche nerf, cette dernière étant directement disposée sur la couche d'usure qui vient au contact du sol. La structure globale qui en résulte donne ainsi davantage d'efficacité au couplage de l'élément de renforcement avec la couche supérieure lesquels sont réalisés de préférence en matière plastique injectée, donc pourvus d'une certaine rigidité.

En effet, dans ce cas de construction il n'y a pas de dispersion des chocs et contraintes entre la couche d'usure qui vient au contact du sol et la couche supérieure qui constitue le nerf de la semelle et qui est munie de l'élément de renfort. Par conséquent, toutes les sollicitations et contraintes qui interviennent entre l'élément de renfort et la couche intermédiaire dont ce dernier est issu sont directement transmises à la couche d'usure qui vient au contact du sol et vice versa. Il y a donc une synergie optimum entre l'élément de renfort de la tige et le semelage qui permet d'améliorer notablement le comportement global de la chaussure en accrochage et en adhérence dynamique avec le sol ainsi qu'en précision et en stabilité, notamment grâce à la rigidité en torsion et en flexion obtenue dans l'interface semelage/sol ainsi réalisée.

Par contre, un tel semelage, c'est-à-dire sans couche intermédiaire amortissante ou couche confort, se révèle particulièrement inadapté pour assurer une fonction de transfert capable d'atténuer correctement les chocs au niveau du pied de l'utilisateur à chaque contact avec le sol, c'est-à-dire d'amortir. Or, cette fonction de transfert avec amortissement est essentielle dans le semelage pour le bon déroulement du pied, qui s'effectue de manière globale en trois phases, amortissement-appui-propulsion, et pour prévenir certains traumatismes qui surviennent quasi généralement du fait de l'intensité des chocs et de leur fréquence dans des zones sensibles de la surface plantaire du pied, comme par exemple la zone du talon où les surcharges sont importantes.

En effet, au cours de certaines pratiques sportives telle que la randonnée lorsque la marche s'effectue en particulier dans le sens de la descente, et telle que la course à pied, le talon de la chaussure percute le sol de façon assez violente au moment de l'impact et les forces de réaction du sol peuvent atteindre des valeurs égales à plusieurs fois le poids du corps de l'utilisateur.

On conçoit donc aisément que la fonction d'amortissement du semelage est particulièrement importante pendant cette première phase de déroulement du pied, pour absorber au moins une partie de l'énergie du choc qui se produit à ce moment là en la dissipant sous forme de déformation élastique, et ainsi éviter des surcharges génératrices de lésions et/ou de blessures.

De plus, comme dans le cas du semelage de la chaussure exposée précédemment en référence au brevet US 5 317 820, la couche supérieure qui constitue le nerf de la semelle est immédiatement en vis-à-vis de la surface plantaire. Par conséquent, on retrouve les mêmes problèmes d'inconfort dans l'interface pied/semelle.

La présente invention a pour but de remédier aux inconvénients des chaussures précitées et se propose notamment :
- de rendre interdépendants le renforcement de la tige et le semelage afin d'améliorer la stabilité du pied en respect de son bon déroulement, la précision des appuis dans l'interface semelage/sol, et l'accrochage sur le sol de la couche d'usure du semelage en le rendant plus incisif,
- d'amortir les chocs lors de l'impact du semelage avec le sol sans altérer la stabilité du pied,
- de garantir un niveau de confort optimum dans l'interface pied/semelage sans couper la perception nécessaire des appuis du semelage sur le sol,
- de restituer une partie de l'énergie utilisée lors de l'amortissement pour stimuler le rebond lors du déroulement du pied, au moins pendant la phase de propulsion.

Pour atteindre ces objectifs, la chaussure selon l'invention comporte, d'une part, un semelage réalisé selon une structure stratifiée présentant plusieurs couches, soit au moins une couche d'usure et une couche nerf remplissant respectivement des fonctions distinctes, et d'autre part, un élément de renfort de la tige qui est couplé à celle des couches dudit semelage qui constitue sa couche nerf, cette dernière étant directement disposée sur la couche d'usure qui vient au contact du sol.

Elle se caractérise par le fait que l'élément de renfort est couplé à la couche nerf du semelage dans une région située entre le talon et le bout antérieur dudit semelage, et en ce qu'il s'étend à partir de cette région sur au moins un flanc de la tige en s'éloignant du semelage jusque dans la région située en vis-à-vis du talon de ce dernier, et par le fait qu'une couche de confort amortissante et élastique s'interpose entre la tige et ladite couche nerf du semelage.

Selon un mode de réalisation avantageux, l'élément de renfort s'étend librement par rapport aux flancs de la tige.

Par cette construction, la chaussure obtenue présente :
- un couplage efficace de l'élément de renfort et de la couche nerf du semelage avec la couche d'usure au contact du sol car on rend le renforcement de la tige interdépendant du semelage sans qu'il y ait d'interférence avec une couche intermédiaire amortissante,
- un très bon amortissement dans l'interface semelage/sol car l'éloignement de l'élément de renfort par rapport au talon du semelage laisse ledit talon libre de fléchir lors des impacts avec le sol, ce qui respecte par ailleurs le bon déroulement du pied pendant la phase d'amortissement,
- une bonne absorption des chocs car ceux-ci sont disséminés, donc atténués, une première fois au niveau de la couche d'usure, une deuxième fois au niveau de la couche nerf qui, du fait de sa rigidité en torsion et en flexion, les dissémine encore davantage sur quasiment toute sa surface, et une troisième fois au niveau de la couche de confort qui atténue encore leur intensité résiduelle avant qu'ils n'atteignent le pied,
- un niveau de confort optimum dans l'interface semelage/pied car la surface plantaire du pied repose directement sur une couche amortissante élastique qui assure un contact souple en particulier à l'endroit des appuis du pied,
- une certaine capacité à stimuler le rebond lors du déroulement du pied car, d'une part, la couche amortissante élastique, par sa nature même, repousse le pied pour reprendre sa forme initiale à la manière d'un renvoi élastique lors du déroulement du pied pendant la phase de propulsion, et d'autre part, du fait de la liberté de flexion du talon du semelage par rapport au renfort de la tige, le retour élastique en position initiale de ce dernier concourt au même effet de rebond.

L'invention sera du reste mieux comprise et d'autres caractéristiques seront mises en évidence à l'aide de la description qui suit, en référence aux dessins schématiques annexés, illustrant à titre d'exemple non limitatifs, plusieurs modes de réalisation dans lesquels :
- la figure 1 montre, vue en perspective éclatée, la construction d'une chaussure comportant un élément de renfort de la tige couplé à la couche nerf du semelage selon l'invention,
- la figure 2 illustre la chaussure de la figure 1 une fois assemblée,
- les figures 3 et 4 sont des vues en coupe longitudinale de la chaussure de la figure 2, vue selon la ligne III-III, montrant de manière schématique l'amortissement au talon lors de l'impact du semelage avec le sol,
- la figure 5 est une vue en coupe transversale de la chaussure vue selon la ligne IV-IV de la figure 3 montrant comment l'élément de renfort participe à la tenue latérale et à la stabilité du pied,
- la figure 6 est une vue en perspective d'une chaussure similaire à celle de la figure 1 à 5 mais dont l'élément de renfort est doté de moyens d'accrochage coopérant avec le système de fermeture de la chaussure,
- la figure 7 est une vue en perspective illustrant un mode de construction où un élément de renfort supplémentaire est adapté sur celui qui est couplé à la couche nerf du semelage toujours conformément à l'invention,
- les figures 8, 9 et 10, représentent, vues en perspective, plusieurs constructions possibles du renfort couplé à la couche nerf du semelage.

La chaussure 1 représentée à titre d'exemple sur les figures 1 et 2 comporte, globalement, une tige 10 assemblée à un semelage 2 réalisé suivant une structure stratifiée, et un élément de renfort 20 de la tige 10 couplé directement au semelage 2. De manière connue en soi, la tige 10 présente une ouverture pour le passage du pied et un système de serrage-fermeture 11 tel qu'un laçage permettant l'adaptation du volume chaussant de la chaussure 1 au pied ; son assemblage avec le semelage 2 est réalisé, après enchâssement dans l'élément de renfort 20, en utilisant les techniques d'assemblage classiques telles que celles procédant par des collages, soudages, coutures, sertissages,...etc, l'élément de renfort 20 étant, de préférence, laissé libre par rapport à sa paroi notamment dans la région 21 qui correspond à celle, postérieure, du pied de l'utilisateur, et qui est située en vis-à-vis du talon 22 du semelage 2, mais pouvant être également totalement intégré à la tige par exemple par couture.

Ce dernier comporte une structure stratifiée dans laquelle :
- une couche d'usure 3, possédant des propriétés de souplesse, d'adhérence et de résistance à l'abrasion, est destinée à venir au contact du sol,
- une couche nerf 4, présentant des propriétés spécifiques de rigidité, est disposée directement sur la couche d'usure 3 pour, d'une part, assurer la dissémination sur quasiment toute sa surface des ondes de choc qui traversent la couche d'usure 3, et d'autre part, conférer au semelage 2 des caractéristiques d'adhérence et d'accrochage du sol,
- une couche de confort 5, amortissante et élastique, est interposée entre la couche nerf 4 et la tige afin d'atténuer l'intensité des ondes de chocs transmises par la couche nerf 4 afin de procurer un certain niveau de confort à l'endroit des appuis du pied, grâce à sa souplesse, avec un effet de stimulation du rebond lors du déroulement du pied.

Conformément à l'invention, l'élément de renfort 20 est couplé à la couche nerf 4 du semelage 2 dans la région 24 située entre le talon 22 et le bout antérieur 23 de ce dernier, sensiblement en correspondance de la voûte plantaire du pied de l'utilisateur car cette région n'est pratiquement pas sollicitée en flexion lors du déroulement du pied ; il s'étend sur chaque flanc 12, 12', de la tige 10 à partir de cette région 24 en s'éloignant du semelage 2 jusque dans la région 21 du talon 22 de celui-ci, ce qui lui confère la forme générale d'une bande présentant une branche arquée 20' dirigée sensiblement parallèlement au semelage 2 dans la région 21 du talon 22. Cette caractéristique relative au couplage de l'élément de renfort 20 avec la couche nerf 4 du semelage 2 est combinée avec l'interposition de la couche de confort 5 entre la couche nerf 4 et la tige 10, soit entre le pied de l'utilisateur et ladite couche nerf 4. La combinaison qui en résulte permet de rigidifier latéralement la chaussure sans perturber sa capacité d'amortissement ainsi que le bon déroulement du pied. En effet, tel qu'illustré notamment sur les figures 3 et 4, le talon 22 du semelage 2 reste libre de fléchir comme indiqué par la flèche 27 lors de l'impact du semelage 2 avec le sol 26, car l'élément de renfort 20 s'étend à distance dudit semelage 2 dans la région 21 correspondant à la partie postérieure du pied 50 de l'utilisateur. Par ailleurs, le pied 50 de l'utilisateur garde la possibilité d'être amorti par la couche de confort 5 car il est directement situé dessus.

La réalisation selon laquelle l'élément de renfort 20 s'étend librement sur les flancs 12, 12', de la tige 10 revêt un caractère important lorsque la tige 10 est, par exemple, montée collée ou cousue à une semelle première de montage 28 par l'intermédiaire de rabats 13, 13', venus de ses flancs 12, 12', tel que représenté à la figure 5, avant d'être assemblée au semelage 2. En effet, dans ce type d'assemblage, les flancs 12, 12', de la tige 10 sont fixés à la première de montage 28 avec une telle fermeté qu'ils sont astreints à suivre quasiment tous les déplacements relatifs de celle-ci par rapport à la couche de confort 5 sur laquelle elle est fixée.

Selon les caractéristiques d'amortissement et/ou de flexibilité souhaitées, le déplacement relatif des flancs 12, 12', par rapport à l'élément de renfort 20 peut avantageusement être limité en amplitude, en particulier dans la région postérieure 21 à l'endroit du talon 22 du semelage 2. dans l'exemple de construction présent, l'élément de renfort 20 est muni à cet effet d'une patte 30 sensiblement verticale qui s'étend en direction du semelage 2 en vis-à-vis du talon 22 de ce dernier. Un espace libre de valeur H prédéterminé par construction, tel que visible sur la figure 3, subsiste au repos entre l'extrémité libre 30' de la patte 30 et le semelage 2.

Ainsi, lors de l'impact du semelage 2 avec le sol 26, tel qu'illustré sur la figure 4, le talon 22 fléchit librement en direction de l'élément de renfort 20 en amortissant l'intensité du choc résultant de l'impact, et ce, pendant la réduction de l'espace libre H. Si l'intensité du choc est telle qu'elle n'a pu être totalement amortie pendant cette flexion du talon 22, ce dernier vient alors en butée contre l'extrémité libre 30' de la patte 30 qui, du fait de sa rigidité et de son attachement à l'élément de renfort 20, le bloque dans son mouvement de flexion. Par ces dispositions on obtient donc un semelage 2 dont le comportement varie, à partir d'un seuil prédéterminé d'intensité des chocs qui résultent de l'impact du semelage 2 avec le sol 26, autant dans sa capacité d'amortissement que dans celle de sa flexion.

On remarque par ailleurs que la liberté de déplacement réciproque conférée aux flancs 12, 12', de la tige 10 et à l'élément de renfort 20, comme illustré à la figure 5, préserve la tenue latérale et la stabilité du pied 50 également lorsque l'amortissement est obtenu simplement par déformation élastique de la couche de confort 5. En effet, dans ce cas de fonctionnement, le pied 50 comprime, par réaction d'appui, la couche de confort 5 tel qu'indiqué par la flèche 29 et s'abaisse relativement par rapport à la branche arquée 20' de l'élément de renfort 20 sur chaque flanc 12, 12', de la tige 10. l'élément de renfort 20 emboîte donc encore davantage le pied 50 de l'utilisateur. Il est évident que cet effet est d'autant plus sensible que l'élément de renfort 20 s'étend en continu sur la tige 10, d'un flanc 12 à l'autre 12' en contournant la région postérieure 21 du pied de l'utilisateur comme dans le présent exemple. Selon certains détails, chaque branche arquée 20' de l'élément de renfort 20 contourne la région 34 des malléoles du pied 50 de l'utilisateur par dessous. Il est évident que d'autres réalisations sont possibles, et que, notamment, la branche arquée 20' de l'élément de renfort 20 pourrait contourner la région 34 des malléoles par dessus. Encore, l'élément de renfort 20 en forme générale de bande peut comporter, sur au moins un flanc 12 ou 12' de la tige 10 de la chaussure 1, au moins deux branches arquées 20' qui contournent la région 34 des malléoles, une branche 20' passant en-dessous et l'autre au-dessus.

En figure 6, la chaussure 31 est similaire à celle des figures 1 à 5 à la différence près que des moyens d'accrochage 32, 32', par exemple des crochets de laçage, sont rapportés sur l'élément de renfort 20 pour coopérer avec le système de maintien et de fermeture 11. Pour une question d'efficacité, ces moyens d'accrochage sont situés à proximité de la région 35 correspondant au cou-de-pied de l'utilisateur. Ainsi, lors du serrage du système de fermeture 11 le talon du pied de l'utilisateur est bien renvoyé dans l'emboîtage constitué par toute la partie arrière de la chaussure 31 y compris la partie de l'élément de renfort 20 qui contourne la région postérieure 21.

D'autres modes de réalisation de l'élément de renfort 20 couplé à la couche nerf 4 du semelage 2 peuvent être envisagés toujours conformément à l'invention.

Ainsi, en figure 7 par exemple, l'élément de renfort 20 qui est couplé à la couche nerf 4 du semelage 2 de la chaussure 1 ou 31, figurée en traits interrompus, est doté d'un autre élément de renfort 40, en forme générale d'étrier, qui est monté pivotant. Cet autre élément de renfort 40 s'étend sur la partie supérieure 41 de la tige 10 de la chaussure 1, 31, entourant la région postérieure 21 du pied de l'utilisateur.

Selon une autre réalisation représentée en figure 8, l'élément de renfort 20 couplé à la couche nerf 4 du semelage 2 se présente sous la forme d'une bande comme décrite précédemment, c'est-à-dire qu'elle présente au moins une branche arquée 20' dirigée sensiblement parallèlement au semelage 2 dans la région 21 du talon 22 de ce dernier, mais qui est également dotée d'au moins une branche de renforcement 44 dirigée vers le bout antérieur 23 du semelage 2 (non représenté), laquelle branche 44 entoure au moins partiellement la région antérieure du pied de l'utilisateur. La branche de renforcement 44 de l'élément 20 renforce ainsi la tige de la chaussure vers l'avant tout en protégeant le pied des chocs latéraux et frontaux à la manière d'un "pare-pierre".

A la figure 9, il est illustré une variante de réalisation dans laquelle la couche nerf 4 du semelage de la chaussure comporte en des endroits sélectionnés des découpes 46, 47, assurant une communication directe entre la couche d'usure 3 et la couche de confort 5 du semelage 2 visibles en figure 1. Ces découpes 46, 47, sont destinées à répercuter les réactions d'appui qui résultent du contact du semelage 2 avec le sol, pour les rendre plus perceptibles par certaines zones d'appui du pied de l'utilisateur.

Dans l'exemple de réalisation représenté à la figure 10, l'élément de renfort 20 couplé à la couche nerf 4 du semelage ne s'étend pas d'un flanc à l'autre de la tige comme exposé dans les exemples qui précèdent, mais sur un flanc seulement de la tige de la chaussure. Selon une telle réalisation, le renforcement de la tige de la chaussure reste cependant totalement interdépendant du semelage comme visé par l'invention, et conduit aux mêmes résultats avec, évidemment, une prédominance accentuée du côté de la chaussure où s'étend l'élément de renfort 20. Bien entendu, ce dernier se prolonge jusque dans la région postérieure 21 située en vis-à-vis du talon 22 du semelage (non représenté) de manière à bien emboîter le pied de l'utilisateur. Il peut aussi être muni d'une patte 30 destinée à limiter l'amplitude de flexion du talon 22 lors de l'impact du semelage avec le sol, et la couche nerf à laquelle il est couplé peut comporter une découpe 46 permettant la communication directe entre la couche d'usure 3 et la couche de confort 5.

Selon certains détails de construction, visibles sur les figures 1 à 10, la couche nerf 4 du semelage est avantageusement obtenue d'une seule pièce avec l'élément de renfort 20, quel que soit le nombre de branches 20', 44, le constituant. Evidemment, la couche nerf 4 et l'élément de renfort 20 peuvent aussi être réalisés indépendamment l'un de l'autre et être ensuite couplés entre eux dans la région 24 située entre le talon 22 et le bout antérieur 23 du semelage 2 par des procédés d'assemblage connus tels que rivetage, collage, soudage,...etc.

Encore, les réalisations montrées en référence aux figures 1, 2, 6 et 5, présentent l'élément de renfort 20 sensiblement en saillie sur les flancs 12, 12', de la tige 10 de la chaussure 1, 31. Il est cependant envisageable de le noyer dans l'épaisseur de la paroi des flancs 12, 12', et/ou de recouvrir d'un tissu d'habillage le masquant en totalité ou partiellement sur la tige 10.

Par ailleurs, l'élément de renfort 20 peut être solidarisé des flancs 12, 12', de la tige 10, par exemple par couture, collage, soudage,...etc, sans pour cela sortir du cadre de l'invention ; en effet, dans un tel cas de construction, on utilise alors l'élément de renfort 20 à la manière d'une poutre de flexion qui participe à l'amortissement en freinant l'abaissement de la tige 10 en direction du semelage 2.

Enfin, l'invention est relative aux chaussures en général et peut donc être appliquée autant sur les chaussures de marche classique que sur les chaussures de sports destinées à la randonnée, l'alpinisme, la course, le ski,...etc, ainsi que sur les chaussures destinées à être associées à des appareils d'évolution roulants tels que par exemple les patins à roulettes, les patins en ligne, et/ou des appareils d'évolution glissants tels que les patins à glace ou les patins à neige.

## Revendications

1. Chaussure (1, 31) comportant, d'une part, un semelage (2) réalisé selon une structure stratifiée présentant plusieurs couches (3, 4, 5), soit au moins une couche d'usure (3) et une couche nerf (4) remplissant respectivement des fonctions distinctes, et d'autre part, un élément de renfort (20) de la tige (10) qui est couplé à celle (4) des couches (3, 4, 5) dudit semelage (2) qui constitue sa couche nerf, cette dernière étant directement disposée sur la couche d'usure (3) qui vient au contact du sol, dans laquelle l'élément de renfort (20) est couplé à la couche nerf (4) du semelage (2) dans une région (24) située entre le talon (22) et le bout antérieur (23) de ce dernier, et s'étend, à partir de cette région (24), sur au moins un flanc (12 ,12') de la tige (10) en s'éloignant du semelage (2) jusque dans une région postérieure (21), correspondant à la région postérieure du pied de l'utilisateur, située en vis-à-vis du talon (22) de ce dernier, **caractérisée par le fait qu'**une couche de confort (5) amortissante et élastique du semelage (2) est interposée entre la tige (10) et ladite couche nerf (4) du semelage (2).

2. Chaussure selon la revendication 1, **caractérisée par le fait que** le renfort (20) s'étend librement par rapport aux flancs (12, 12') de la tige (10).

3. Chaussure selon l'une des revendications 1 ou 2, **caractérisée par le fait que** sur au moins un flanc (12, 12') de la tige (10) l'élément de renfort (20) se présente sous la forme d'une bande qui comporte au moins une branche arquée (20') contournant la région (34) correspondant aux malléoles du pied de l'utilisateur, et qui se prolonge jusque dans la région postérieure (21) sensiblement parallèlement au semelage (2).

4. Chaussure selon l'une des revendications 1 ou 2, **caractérisée par le fait que** sur au moins un flanc (12, 12') de la tige (10) l'élément de renfort (20) se présente sous la forme d'une bande qui comporte deux branches arquées (20') contournant la région (34) correspondant aux malléoles du pied de l'utilisateur, une branche (20') passant en-dessous de cette région (34), et l'autre branche (20') au-dessus.

5. Chaussure selon l'une des revendications 3 ou 4, **caractérisée par le fait que** l'élément de renfort (20) comporte au moins une branche (20') qui entoure la région (21) postérieure du pied de l'utilisateur.

6. Chaussure selon l'une des revendications 3, 4 ou 5, **caractérisée par le fait que** la bande formant l'élément de renfort (20) comporte au moins une branche de renforcement (44) dirigée vers le bout antérieur (23) du semelage (2).

7. Chaussure selon la revendication 6, **caractérisée par le fait qu'**au moins une branche de renforcement (44) dirigée vers le bout antérieur (23) du semelage (2) entoure au moins partiellement la région antérieure du pied de l'utilisateur.

8. Chaussure selon l'une des revendications 3 à 7, **caractérisée par le fait que** l'élément de renfort (20) est muni d'une patte (30) sensiblement verticale s'étendant en direction du semelage (2) dans la région postérieure (21) située en vis-à-vis du talon (22) de ce dernier, un espace libre de valeur (H), prédéterminée par construction, subsistant, au repos, entre l'extrémité libre (30') de la patte (30) et ledit semelage (2) afin de déterminer la liberté de flexion du talon (22) dudit semelage (2) par rapport à l'élément de renfort (20).

9. Chaussure selon l'une des revendications 1 à 8, **caractérisée par le fait que** l'élément de renfort (20) s'étend en continu sur la tige (10) d'un flanc (12) à l'autre (12') en contournant la région postérieure (21) du pied de l'utilisateur.

10. Chaussure selon l'une des revendications 1 à 9, **caractérisée par le fait que** l'élément de renfort (20) est doté de moyens d'accrochage (32, 32') destinés à coopérer avec le système de maintien et de fermeture (11) de la chaussure (31) sur le pied de l'utilisateur.

11. Chaussure selon l'une des revendications 1 à 10, **caractérisée par le fait que** la couche nerf (4) comporte en des endroits sélectionnés des découpes (46, 47) assurant une communication directe entre la couche d'usure (3) et la couche de confort (5).

12. Chaussure selon l'une des revendications 1 à 11, **caractérisée par le fait qu'**un autre élément de renfort (40), en forme générale d'étrier, est monté pivotant sur l'élément de renfort (20) couplé à la couche nerf (4) et s'étend sur la partie supérieure (41) de la tige (10) de la chaussure (1, 31) en entourant la région postérieure du pied de l'utilisateur.

## Claims

1. Boot (1, 31) comprising, on the one hand, a sole structure (2) obtained along a stratified structure having several layers (3, 4, 5), or at least one wear and tear layer (3) and a core layer (4) respectively fulfilling distinct functions and, on the other hand, a reinforcement element (20) for the upper (10) which is coupled to that (4) of the layers (3, 4, 5) of said sole structure (2) that constitutes its core layer, the latter being directly arranged on the wear and tear layer (3) that comes into contact with the ground, in which the reinforcement element (20) is coupled to the core layer (4) of the sole structure (2) in a region (24) located between the heel (22) and the fore end (23) thereof, and extends, from this region (24) over at least one side (12,12') of the upper (10) while getting distanced from the sole structure (2) up to a rear region (21), corresponding to the rear region of the user's foot, located across from the heel (22) thereof, **characterized in that** a shock absorbing and elastic comfort layer (5) of the sole structure (2) is interposed between the upper (10) and said core layer (4) of the sole structure (2).

2. Boot according to claim 1, **characterized in that** the reinforcement (20) extends freely with respect to the sides (12, 12') of the upper (10).

3. Boot according to one of claims 1 or 2, **characterized in that** on at least one of the sides (12, 12') of the upper (10) the reinforcement element (20) takes the form of a strip that comprises at least one arched arm (20') outlining the region (34) corresponding to the malleoli of the user's foot, and that extends up into the rear region (21) substantially in parallel to the sole structure (2).

4. Boot according to one of claims 1 or 2, **characterized in that** on at least one of the sides (12,12') of the upper (10) the reinforcement element (20) takes the form of a strip that comprises two arched arms (20') outlining the region (34) corresponding to the malleoli of the user's foot, one arm (20') passing beneath this region (34), and the other arm (20') passing thereabove.

5. Boot according to one of claims 3 or 4, **characterized in that** the reinforcement element (20) comprises at least one arm (20') surrounding the rear region (21) of the user's foot.

6. Boot according to one of claims 3, 4 or 5, **characterized in that** the strip forming the reinforcement element (20) comprises at least one reinforcement arm (44) directed towards the fore end (23) of the sole structure (2).

7. Boot according to claim 6, **characterized in that** at least one reinforcement arm (44) directed towards the fore end (23) of the sole structure (2) at least partially surrounds the fore region of the user's foot.

8. Boot according to one of claims 3 through 7, **characterized in that** the reinforcement element (20) is equipped with a substantially vertical tab (30) extending in the direction of the sole structure (2) in the rear region (21) located across from the heel (22) thereof, a free space having a value (H), predetermined during construction, remaining present, at rest, between the free end (30') of the tab (30) and said sole structure (2) so as to ascertain the bending freedom of the heel (22) of said sole structure (2) with respect to the reinforcement element (20).

9. Boot according to one of claims 1 through 8, **characterized in that** the reinforcement element (20) extends continuously along the upper (10) from one side (12) to the other (12') while outlining the rear region (21) of the user's foot.

10. Boot according to one of claims 1 through 9, **characterized in that** the reinforcement element (20) is equipped with hooking means (32, 32') intended to cooperate with the retention and closure system (11) of the boot (31) on the user's foot.

11. Boot according to one of claims 1 through 10, **characterized in that** the core layer (4) comprises at selected points, cut outs (46, 47) so as to ensure direct communication between the wear and tear layer (3) and the comfort layer (5).

12. Boot according to one of claims 1 through 11, **characterized in that** another reinforcement element (40) generally shaped like a stirrup, is pivotably mounted on the reinforcement element (20) coupled to the core layer (4) and extends over the upper portion (41) of the upper (10) of the boot (1, 31) while surrounding the rear region of the user's foot.

## Patentansprüche

1. Schuh (1, 31), welcher aufweist einerseits eine Sohle (2), die aus einer geschichteten Struktur realisiert ist, welche mehrere Schichten (3, 4, 5) aufweist, also mindestens eine Laufschicht (3) und eine Rippenschicht (4), wobei sie jeweils unterschiedliche Funktionen erfüllen und andererseits ein Verstärkungselement (20) des Schaftes (10), welches an diejenige (4) der Schichten (3, 4, 5) der Sohle (2) gekoppelt ist, welche ihre Rippenschicht bildet, wobei diese letztere direkt auf der Laufschicht (3), welche in Kontakt mit dem Boden kommt, angeordnet ist, bei welchem das Verstärkungselement (20) an der Rippenschicht (4) der Sohle (2) in einem Bereich (24), der sich zwischen dem Absatz (22) und dem vorderen Ende (23) von diesem letzteren befindet, gekoppelt ist, und ausgehend von diesem Bereich (24) sich mindestens auf einer Flanke (12, 12') des Schaftes (10) erstreckt unter Entfernen von der Sohle (2) bis in einen hinteren Bereich (21), der dem hinteren Bereich des Fußes des Benutzers entspricht, der gegenüberliegend dem Absatz (22) von diesem letzteren angeordnet ist, **dadurch gekennzeichnet, dass** eine dämpfende und elastische Komfortschicht (5) der Sohle (2) zwischen dem Schaft (10) und der Rippenschicht (4) der Sohle (2) eingefügt ist.

2. Schuh nach Anspruch 1, **dadurch gekennzeichnet, dass** das Verstärkungselement (20) sich frei in Bezug auf die Flanken (12, 12') des Schaftes (10) erstreckt.

3. Schuh nach einem der Ansprüche 1 oder 2, **dadurch gekennzeichnet, dass** auf mindestens einer Flanke (12, 12') des Schaftes (10) sich das Verstärkungselement (20) in Form eines Bandes darstellt, welches mindestens einen gebogenen Ast (20') aufweist, der um den Bereich (34) herumgeht, der dem vorstehenden Knochen des Knöchels des Fußes des Benutzers entspricht, und welcher sich verlängert bis in den hinteren Bereich (21) im Wesentlichen parallel zur Sohle (2).

4. Schuh nach einem der Ansprüche 1 oder 2, **dadurch gekennzeichnet, dass** auf mindestens einer Flanke (12, 12') des Schaftes (10) das Verstärkungselement (20) sich in Form eines Bandes darstellt, welches zwei gebogene Äste (20') aufweist, die um den Bereich (34) herumgehen, der dem vorstehenden Knochen des Knöchels des Fußes des Benutzers entspricht, wobei ein Ast (20') unterhalb des Bereiches (34) vorbeigeht und der andere Ast (20') oberhalb.

5. Schuh nach einem der Ansprüche 3 oder 4, **dadurch gekennzeichnet, dass** das Verstärkungselement (20) mindestens einen Ast (20') aufweist, welcher den hinteren Bereich (21) des Fußes des Benutzers umschließt.

6. Schuh nach einem der Ansprüche 3, 4 oder 5, **dadurch gekennzeichnet, dass** das Band, welches das Verstärkungselement (20) bildet, mindestens einen Verstärkungsast (44) aufweist, welcher in Richtung des vorderen Endes (23) der Sohle (2) gerichtet ist.

7. Schuh nach Anspruch 6, **dadurch gekennzeichnet, dass** mindestens ein Verstärkungsast (44), der ausgerichtet ist in Richtung des vorderen Endes (23) der Sohle (2), mindestens teilweise den vorderen Bereich des Fußes des Benutzers umschließt.

8. Schuh nach einem der Ansprüche 3 bis 7, **dadurch gekennzeichnet, dass** das Verstärkungselement (20) mit einer im Wesentlichen vertikalen Lasche (30) ausgestattet ist, wobei sie sich in Richtung der Sohle (2) erstreckt in dem hinteren Bereich (21), der gegenüberliegend von dem Absatz (22) von diesem letzteren angeordnet ist, wobei ein freier Raum mit einem Wert (H), der durch die Konstruktion vorherbestimmt ist, in Ruhestellung bleibt, zwischen dem freien Ende (30') der Lasche (30) und der Sohle (2) zum Festlegen der Biegefreiheit des Absatzes (22) der Sohle (2) bezüglich des Verstärkungselements (20).

9. Schuh nach einem der Ansprüche 1 bis 8, **dadurch gekennzeichnet, dass** das Verstärkungselement (20) sich kontinuierlich auf dem Schaft (10) erstreckt von einer Flanke (12) zu der anderen (12') unter Herumgehen um den hinteren Bereich des Fußes des Benutzers.

10. Schuh nach einem der Ansprüche 1 bis 9, **dadurch gekennzeichnet, dass** das Verstärkungselement (20) mit Einhakmitteln (32, 32') versehen ist, die dafür bestimmt sind, mit dem Halte- und Schließsystem (11) des Schuhs (31) auf dem Fuß des Benutzers zusammenzuwirken.

11. Schuh nach einem der Ansprüche 1 bis 10, **dadurch gekennzeichnet, dass** die Rippenschicht (4) an ausgewählten Stellen Ausschnitte (46, 47) aufweist, die eine direkte Kommunikation zwischen der Laufschicht (3) und der Komfortschicht (5) sicherstellen.

12. Schuh nach einem der Ansprüche 1 bis 11, **dadurch gekennzeichnet, dass** ein weiteres Verstärkungselement (40) in allgemeiner Form eines Bügels schwenkbar auf dem Verstärkungselement (20) montiert ist, das an der Zwischenschicht (4) angekoppelt ist und sich auf dem oberen Teil (41) des Schaftes (10) des Schuhs (1, 31) erstreckt unter Umschließen des hinteren Bereichs des Fußes des Benutzers.
